# FASCICULE DE BREVET EUROPEEN

(11) **EP 1 730 052 B1**
(45) Date de publication et mention de la délivrance du brevet: **16.02.2011**
(21) Numéro de dépôt: 05744182.6
(22) Date de dépôt: 30.03.2005
(51) Int. Cl.: B65D 83/04

(54) **DISPOSITIF DE DISTRIBUTION, UNITE PAR UNITE, D'OBJETS CONFORMES TELS QUE COMPRIMES PHARMACEUTIQUES**
VORRICHTUNG ZUR AUSGABE VON EINZELDOSEN GEFORMTER OBJEKTE, WIE ZUM BEISPIEL PHARMAZEUTISCHER TABLETTEN
DEVICE FOR THE SINGLE-UNIT DISPENSING OF SHAPED OBJECTS, SUCH AS PHARMACEUTICAL TABLETS

(30) Priorité: 30.03.2004 FR 0403270
(43) Date de publication de la demande: 13.12.2006
(73) Titulaire: AIRSEC, 94600 Choisy-le-Roi (FR)
(72) Inventeur: LANCESSEUR, Didier, F-92100 Boulogne (FR); HERRBACH, Bruno, F-91300 Morsang sur Orge (FR); BROGLY, Sébastien, 01460 GEOVREISSIAT (FR)
(74) Mandataire: HOFFMANN EITLE
(86) Numéro de dépôt international: PCT/FR2005/000763
(87) Numéro de publication internationale: WO 2005/095227

(56) Documents cités:
- EP-A- 1 035 036
- DE-A- 2 217 059
- DE-A- 10 221 729
- DE-U- 20 021 821
- US-A- 2 886 209
- US-A- 4 150 766
- US-A- 6 142 337

## Description

### Domaine de l'invention

L'invention concerne un dispositif de distribution, par unité isolée, d'objets conformés tels que comprimés pharmaceutiques, dont la distribution est commandée par un mouvement de rotation partielle, dans un sens ou dans l'autre d'une partie du dispositif, chaque rotation partielle dans un sens ou dans l'autre provoquant la libération d'un objet conformé.

L'invention concerne plus particulièrement un dispositif de distribution d'objets conformés, tels que par exemple, des comprimés pharmaceutiques, composé de deux parties coaxiales s'emboîtant l'une dans l'autre,
- l'une fixe, de type femelle, qui constitue la partie amont d'entrée dans le dispositif des objets conformés, conditionnés en vrac, à distribuer unité par unité, qui comprend des moyens permettant la collecte, l'organisation et la circulation organisée par gravité des objets à distribuer dans un espace libre créé à cet effet, un stockage en file d'attente d'objets empilés, selon deux colonnes, provenant de l'espace libre d'orientation et de circulation organisées, en vue de les libérer unité par unité,
- l'autre mobile, de type mâle, en rotation alternative partielle autour de l'axe commun aux deux parties, qui constitue la partie aval de sortie du dispositif des objets conformés distribués, unité par unité, cette partie mâle étant munie de moyens:
- permettant sa rotation limitée dans un sens et dans le sens opposé,
- organisant l'orientation et la circulation des objets en vrac à distribuer, dans l'espace libre créé à cet effet, puis le stockage en file d'attente d'objets empilés provenant de l'espace libre d'orientation et de circulation,
- délivrant unité par unité, par un orifice de sortie, les objets empilés, stockés en file d'attente organisée, par rotation partielle et alternative de ladite pièce mobile.

L'invention concerne enfin un ensemble clos de conditionnement et de distribution, unité par unité, d'objets conformés qui comprend dans l'ordre, un conteneur ayant la forme d'une enveloppe tubulaire ouverte à l'une de ses extrémités pour le conditionnement en vrac des objets à distribuer unité par unité, le dispositif de distribution des objets à distribuer unité par unité, montée par sa partie femelle sur l'ouverture de l'enveloppe tubulaire, et un capot monté sur la partie mâle du dispositif, pouvant entraîner en rotation partielle dans un sens ou dans le sens opposé, la partie mobile mâle dudit dispositif et provoquer le prélèvement dans l'enveloppe tubulaire puis la distribution, unité par unité, par le dispositif, et enfin la réception dans le capot de l'objet conformé distribué.

Les objets conformés à distribuer au moyen du dispositif selon l'invention peuvent être sensibles à des agents polluants gazeux présents dans l'air ambiant de leur conteneur de conditionnement.

Dès lors, l'enveloppe tubulaire de l'ensemble clos de conditionnement et de distribution unité par unité desdits objets peut comporter dés moyens contenant un ou plusieurs agents de traitement d'agents polluants gazeux pour assurer le traitement rapide de l'atmosphère gazeuse ambiante par l'élimination des agents polluants gazeux à l'égard des objets sensibles conditionnés dans ladite enveloppe.

Par la suite et dans l'ensemble de la description de l'objet de l'invention, sont définis :
- Les objets conformés conditionnés en vrac dans un conteneur, à distribuer unité par unité au moyen du dispositif de distribution de l'invention, qui peuvent être sensibles à des agents polluants gazeux présents dans l'atmosphère ambiante, et qui peuvent se présenter sous des formes façonnées aussi diverses que des comprimés, ou cachets, gélules, capsules, de section circulaire ou polygonale, des granulés sphériques ou autres, résultant en particulier de préparation pharmaceutiques, alimentaires ou autres.
- Les agents polluants gazeux qui peuvent être présents dans l'atmosphère ambiante des conteneurs de conditionnement des objets conformés, qui peuvent être, par exemple, de la vapeur d'eau, de l'oxygène (O₂), de l'ammoniac (NH₃), des alcools, des aldéhydes, des cétones, de l'anhydride sulfureux (SO₂), l'acide sulfhydrique (H₂S), les mercaptans, les alcènes dont en particulier l'éthylène, les alcynes, le dioxyde de carbone (CO₂), le monoxyde de carbone (CO), le dioxyde d'azote (NO₂), les alcanes dont en particulier le méthane (CH4), les halogènes dont en particulier le fluor, les bactéries en suspension dans l'air ambiant et autres.

Ainsi et selon ces définitions :
- les objets conformés, qui peuvent être sensibles aux agents polluants tels que précités, à conditionner et à distribuer unité par unité sont, en général, des produits médicamenteux, en particulier ceux effervescents, qu'il est souhaitable de protéger pour que leur efficacité réactive n'évolue pas par réaction avec l'un au moins des agents polluants, et/ou pour que leur intégrité physique soit conservée dans le temps et que soit évitée, par exemple, une évolution de leur cohésion mécanique.

Pour des raisons évidentes, en particulier d'hygiène, mais aussi afin d'éviter toute dégradation physique et ainsi améliorer la durée de conservation des objets conformés à distribuer éventuellement sensibles à des agents polluants présents dans l'air ambiant, lesdits objets sont placés dans des conteneurs munis du dispositif de distribution à l'unité possédant des moyens de traitement contre les éventuelles attaques physico-chimiques résultant du niveau de la concentration des agents polluants gazeux, mais aussi les mettant à l'abri de la lumière, en particulier des rayons UV ou encore à l'abri de dégradations par effet mécanique tels que des chocs.

### Etat de la technique

L'établissement de l'état de la technique révèle l'existence de dispositifs de distribution à l'unité d'objets conformés, tels que des comprimés pharmaceutiques, ces dispositifs se composant d'au moins deux parties coaxiales cylindriques, s'emboîtant l'une dans l'autre, l'une étant fixe et l'autre étant mobile en rotation autour de l'axe commun.

Les dispositifs de distribution à l'unité d'objets conformés sont solidaires ou rendus solidaires, par montage mécanique, de conteneurs de conditionnement en vrac desdits objets, la libération unité par unité des objets à distribuer s'effectuant par gravité, c'est-à-dire lors du retournement de l'ensemble formé par le conteneur de conditionnement et le dispositif de distribution, puis par rotation de la partie mobile du dispositif de distribution.

Ces dispositifs de distribution connus sont formés :
- d'une partie organisant au mieux l'ordonnancement des objets conformés en vrac pour les placer dans une position physique favorable à leur prélèvement à l'unité
- d'au moins une autre partie provoquant le prélèvement d'unité par unité et l'évacuation hors du dispositif de distribution de l'objet unique prélevé.

Tous ces dispositifs et leurs moyens d'ordonnancement et de prélèvement puis de distribution à l'unité d'objets conformés sont réalisés en matériaux polymères thermoplastiques selon les techniques connues de la plasturgie.

Ces dispositifs peuvent se distinguer les uns des autres par l'architecture particulière à chacun, mettant en oeuvre :
- des moyens permettant de faire passer les objets à distribuer d'un état désorganisé qu'est le stockage en vrac, à un état organisé qu'est le rangement dans un ordre donné desdits objets, pour faciliter leur prélèvement à l'unité, et
- des moyens de prélèvement à l'unité desdits objets ordonnancés et de distribution desdits objets prélevés.

Selon un premier type de dispositif de distribution à l'unité d'objets conformés conditionnés en vrac, ce type de dispositif se compose dans l'ordre de cheminement des objets conformés à distribuer, d'une première partie mécanique au contact des objets conformés conditionnés en vrac, munie de moyens de guidage desdits objets en vrac et de leur classement horizontal, et d'une autre partie mécanique munie de moyens de prélèvement dans le classement horizontal à l'unité de la première partie, pour prélever et distribuer un objet conformé, l'une des parties mécaniques étant fixe et l'autre partie étant mobile en rotation.

Un document (US P 4,782,981) décrit un tel dispositif de distribution unité par unité d'objets conformés conditionnés en vrac, ce dispositif, partie intégrante d'un ensemble de conditionnement d'objets en vrac et de distribution à l'unité de tels objets comprenant trois parties coaxiales :
- une partie supérieure fixe, de type femelle en aval, formée d'une enveloppe cylindrique qui constitue une chambre de conditionnement en vrac des objets à distribuer,
- une partie médiane, de type mâle en amont et de type femelle en aval, mobile en rotation autour de l'axe commun, qui s'emboîte dans l'ouverture aval de la partie supérieure fixe. Cette partie médiane est formée d'une plaque cylindrique munie :
   * sur sa périphérie d'orifices cylindriques la traversant de part en part, organisée en un alignement circulaire, ces orifices étant destinés à recevoir chacun, un objet à distribuer à l'unité provenant du conditionnement en vrac desdits objets
   * dans sa partie centrale qui est perforée, un guide formé d'une surface tronconique évidée, ouverte du côté de la plaque perforée au centre mais close à l'autre extrémité, ayant la propriété de guider vers les orifices cylindriques, le flux en vrac des objets à distribuer.
- une partie inférieure de type mâle, fixe, qui s'emboîte dans la face avale de la partie médiane, qui est également une plaque cylindrique munie dans sa partie centrale d'un tronc de cône s'emboîtant dans la surface tronconique évidée de la partie médiane et sur sa périphérie d'une encoche de diamètre similaire à celui des orifices cylindriques de la partie médiane, cette encoche, par rotation de la partie médiane, arrivant en concordance, à tour de rôle, avec chaque orifice cylindrique de la partie médiane et recueillant l'objet unique présent dans chaque orifice cylindrique pour le délivrer hors du dispositif unité par unité.

Ce type de dispositif de distribution d'objets conformés à distribuer à l'unité présente certains inconvénients qu'il est souhaitable d'éliminer ou d'atténuer pour la facilité de la mise en oeuvre du dispositif et pour l'intégrité physique des objets distribués à l'unité par le dispositif.

Il apparaît en effet que ce type de dispositif :
- n'organise pas préalablement un cheminement contrôlé des objets conditionnés en vrac jusqu'aux orifices cylindriques de la partie médiane du dispositif, destinés à recevoir, chacun, un seul objet à distribuer. Car par retournement du dispositif pour lui faire remplir sa fonction de distributeur, tous les objets conditionnés en vrac parviennent dans cet état au contact des orifices cylindriques où se produit une accumulation désorganisée de plusieurs objets à l'entrée de chaque orifice.
- peut provoquer par une manipulation mécanique des objets en vrac un endommagement desdits objets au moment où s'établit la concordance entre l'un des orifices cylindriques de la partie médiane et l'encoche de la partie inférieure hors du dispositif, lorsque la rotation de la partie médiane est pratiquée, car l'objet présent dans chaque orifice cylindrique initialement en contact des autres objets en vrac, en est séparé par une lame fixe, placée dans l'axe de l'encoche, qui chasse les objets en excès accumulés à l'entrée de chaque orifice et obture l'entrée de cet orifice au moment où s'effectue la mise en concordance.
- n'assure pas une distribution rapide à l'unité des objets à distribuer, car l'entraînement manuel en rotation de la partie médiane n'est pas facilitée par sa position, insérée qu'elle est entre la partie supérieure et la partie inférieure, et ne laissant accessible que la couronne crantée.
- ne garantit pas l'intégrité physico-chimique des objets à distribuer conditionnés en vrac dans une enveloppe de conditionnement, celle-ci étant dépourvue de moyens de traitement de l'atmosphère gazeuse présente dans l'enceinte de conditionnement qui peut être chargée d'agents polluants gazeux en particulier de la vapeur d'eau.

Selon un autre type de dispositif de distribution à l'unité d'objets conformés, cet autre type se compose dans l'ordre de cheminement des objets conformés à distribuer, de deux parties coaxiales :
* la première partie mécanique étant au contact des objets conformés conditionnés en vrac et possédant des moyens organisant le guidage puis le classement vertical périphérique à l'unité desdits objets conformés provenant dudit conditionnement en vrac,
* la deuxième partie mécanique en aval de la première étant munie de moyens de prélèvement unitaire dans le classement vertical périphérique unitaire des objets conformés à distribuer de la première partie et des moyens de distribution par unité des objets conformés prélevés, l'une des parties étant fixe et l'autre partie étant mobile en rotation.

Un document (USP 4,228,920) décrit un dispositif de ce type pour la distribution unité par unité de comprimés pharmaceutiques conditionnés en vrac. Ce dispositif qui est partie intégrante d'un ensemble de conditionnement de comprimés en vrac et de leur distribution à l'unité, se compose de deux parties coaxiales qui sont dans le sens de cheminement des objets conformés à distribuer, unité par unité :
* une partie supérieure fixe de type mâle se composant d'une enveloppe cylindrique externe et coaxialement, d'une pièce mécanique de révolution interne de type cylindro-tronconique vu dans le sens aval-amont qui définissent entre elles un espace périphérique annulaire libre. Lors du retournement du dispositif pour sa mise en oeuvre, l'espace libre dont la distance inter-paroi est proche de l'épaisseur des comprimés, se remplit desdits comprimés conditionnés en vrac, qui forment dans leur arrangement, une couche périphérique dont l'épaisseur est celle des comprimés, formée de rangées successives de comprimés ayant seulement entre eux des contacts tangentiels par leur tranche, ces rangées ayant un aspect pseudo-sinusoïdal dû à la présence d'une rampe de cheminement dans la partie aval de l'espace libre, rampe possédant deux zones sommitales et deux zones basses pour conduire les comprimés vers deux alvéoles de stockage à l'unité en vue de leur prélèvement intérieur pour leur distribution à l'unité.
* une partie inférieure, mobile en rotation, de type femelle, se composant d'une enveloppe cylindrique et d'un fond muni de deux orifices de sortie diamétralement opposés pour l'extraction de comprimés unité par unité.

Pour provoquer cette extraction, la partie inférieure mobile est soumise à un mouvement de rotation pour créer une concordance axiale entre l'une des alvéoles de stockage unitaire de comprimés de la partie supérieure, et l'un des deux orifices de sortie, concordance qui libère au moins un comprimé, l'alvéole vidée de son comprimé étant obturée au moment de la concordance axiale par l'une des deux zones sommitales de la rampe de cheminement et ne pouvant recevoir un autre comprimé unitaire qu'après dégagement de l'alvéole par la poursuite du mouvement de rotation de la partie inférieure.

Le type de dispositif de distribution à l'unité d'objets conformés :
- tend à organiser un cheminement des objets conditionnés en vrac mais le cheminement est mal contrôlé car dans ses mouvements de retournement dans un sens puis dans l'autre du dispositif de distribution, lors de sa mise en oeuvre, la totalité de l'espace libre créée dans la partie supérieure se remplit en totalité de comprimés puis se vide au moment de l'inversion de sens multipliant les chocs entre lesdits comprimés.
- ne permet pas une distribution rapide de l'objet à distribuer, car l'angle de rotation de la partie inférieure peut être important, c'est-à-dire de 360° quand la partie inférieure du dispositif ne comporte qu'un orifice de sortie, et de 180° quand ladite partie comporte deux orifices de sortie.
- ne peut assurer l'intégrité des objets à distribuer conditionnés en vrac dans l'enveloppe de conditionnement qui apparaît être dépourvue des moyens de traitement de l'atmosphère gazeuse ambiante souvent chargée d'agents polluants gazeux, en particulier la vapeur d'eau, néfastes à l'intégrité des objets conformés à distribuer.

Un document (US-A-4 150 766) décrit un dispositif de distribution unité par unité, ce dispositif, partie intégrante d'un ensemble de conditionnement comprenant une partie femelle fixe comprenant une enveloppe cylindrique externe ouverte à ses deux extrémités amont et aval, une enveloppe interne coaxiale de l'enveloppe externe, close dans sa partie amont et ouverte dans sa partie avale, dont la distance par rapport à l'enveloppe externe est au moins égale à la plus petite dimension de l'objet à distribuer pour créer un espace libre d'orientation et de circulation organisée desdits objets de l'amont vers l'aval ainsi qu'une goulotte pour créer un stockage en file d'attente d'objets empilés à distribuer. Le dispositif comprend en outre une partie mâle mobile en rotation comprenant une plate-forme de base en forme d'un disque circulaire constituant une butée pour l'enveloppe cylindrique externe de la partie femelle, cette plate-forme étant munie d'une ouverture dimensionnée pour le passage d'un objet délivré par la goulotte.

Il apparaît, dès lors, qu'aucun des dispositifs de distribution unité par unité d'objets conformés à distribuer de l'état de la technique ne dispose de moyens suffisants pour organiser un cheminement contrôlé, une amélioration de l'intégrité physique et une distribution rapide à l'unité des objets conformés à distribuer pour satisfaire pleinement l'utilisateur de dispositif à distribution à l'unité.

### Objectifs de l'invention

De nombreux objectifs sont dès lors assignés au dispositif de distribution à l'unité d'objets conformés selon l'invention, de telle sorte qu'il puisse éliminer au mieux les inconvénients précités et qu'il apporte des solutions aménagées et améliorées par rapport aux divers moyens mis en oeuvre dans les dispositifs de distribution d'objets conformés décrits dans l'état de la technique.

Parmi les objectifs les plus importants assignés au dispositif de distribution à l'unité selon l'invention, pour produits conformés conditionnés en vrac, sont retenus les moyens, qui combinés entre eux, assurent :
- Une bonne organisation du cheminement des objets conformés, depuis leur zone de conditionnement en vrac jusqu'à leur zone de distribution à l'unité, en les contraignant à passer d'un état désordonné à un état ordonné lors de la mise en oeuvre du dispositif pour limiter les chocs des objets conformés entre eux par la manipulation du dispositif.
- Une orientation sélective initiale des objets conformés en vrac et un stockage d'attente des objets conformés orientés dans une zone créé pour cet effet.
- Une mise en file d'attente organisée d'objets conformés orientés par la création d'empilements des objets conformés et orientés unité par unité, sous forme de colonnes.
- Le prélèvement isolé d'un objet conformé à distribuer par rotation selon un angle donné dans un sens dans l'une des colonnes d'empilement et dans une autre colonne d'empilement par rotation dans le sens opposé selon le même angle pour prélever un autre objet isolé.
- Le remplacement dans chaque colonne d'empilement de chaque objet conformé prélevé par l'ouverture de l'extrémité amont de la colonne concernée.
- Un moyen de traitement des agents polluants gazeux et, en particulier, de la vapeur d'eau, présents dans le conteneur pour éliminer la pollution interne qui se crée et pour empêcher les objets conformés conditionnés sensibles aux agents polluants gazeux d'adsorber et/ou de réagir en partie avec lesdits agents afin de maintenir le taux d'agents polluants gazeux interne au conteneur à un niveau faible et relativement constant et protéger au mieux les produits conditionnés, sensibles à ces agents polluants.

### Sommaire de l'invention

Tous les objectifs énoncés précédemment peuvent être atteints par le dispositif de distribution d'objets conformés, unité par unité, dispositif qui peut être monté par sa face amont sur un conteneur de conditionnement desdits objets en vrac, ledit conteneur pouvant assurer ou non un traitement de purification de l'air ambiant s'y trouvant pour protéger lesdits objets quand ils sont sensibles aux agents polluants gazeux, et qui peut être clos par un capot placé sur la face aval.

Selon l'invention, le dispositif de distribution, unité par unité, d'objets conformés, qui peut être associé par l'une de ses extrémités à un conteneur de conditionnement en vrac d'objets conformés à distribuer et éventuellement par l'autre extrémité, à un capot pouvant recevoir les objets distribués à l'unité, se composé de 'deux parties s'emboîtant coaxialement l'une dans l'autre, l'une, la partie femelle étant fixe, et l'autre la partie mâle étant mobile en rotation, et se caractérise en ce que, dans l'ordre du cheminement des objets à distribuer unité par unité depuis leur zone de conditionnement en vrac,
a) la partie femelle fixe qui constitue la partie amont d'entrée dans le dispositif des objets en vrac à distribuer, comprend :
   a1) une enveloppe cylindrique principale externe ouverte à ses deux extrémités amont et aval,
   a2) une enveloppe interne, coaxiale à l'enveloppe externe, close dans sa partie amont et ouverte dans sa partie avale, dont la distance par rapport à l'enveloppe externe est au moins égale à la plus petite dimension de l'objet à distribuer pour créer un espace libre d'orientation et de circulation organisée desdits objets de l'amont vers l'aval,
   a3) un premier plan, proche de l'extrémité amont, liant les enveloppes coaxiales externe et interne, perpendiculairement audit axe, ayant la forme d'un secteur circulaire d'angle α, muni d'une ouverture en arc de cercle, laissant dégagé l'espace libre d'orientation et de circulation organisée,
   a4) un second plan, placé entre le premier plan et l'extrémité aval, liant les enveloppes coaxiales externe et interne perpendiculairement audit axe, ayant la forme d'un secteur circulaire d'angle β muni d'au moins une ouverture dimensionnée pour le passage unité par unité vers l'aval des objets présents dans l'espace libre d'orientation et de circulation organisée.
   a5) entre le second plan et l'extrémité aval de la partie femelle, au moins une goulotte montée sur la au moins une ouverture du second plan, pour créer un stockage en file d'attente d'objets empilés à distribuer, provenant de l'espace libre d'orientation et de circulation organisée, cette au moins une goulotte étant délimitée par les enveloppes coaxiales externe et interne et par deux parois latérales planes liant lesdites enveloppes et s'étendant jusqu'à l'extrémité aval de ladite partie femelle, la au moins une goulotte étant munie, à l'extrémité aval d'une ouverture dimensionnée pour le passage d'un seul objet à distribuer.
b) La partie mâle mobile en rotation qui constitue la partie aval de sortie du dispositif des objets distribués comprend :
   b1) une plate-forme de base, en forme d'un disque circulaire constituant une butée pour l'enveloppe cylindrique principale externe de la partie femelle, cette plate-forme étant munie d'une ouverture dimensionnée pour le passage d'un objet délivré par la au moins une goulotte.
   b2) une enveloppe coaxiale à la plate-forme de base dont elle est solidaire, ayant sensiblement la forme de l'enveloppe interne de la partie femelle du dispositif, dans laquelle elle s'insère pour assurer la rotation de la partie mâle par rapport à la partie femelle du dispositif.
   b3) un moyen de guidage en rotation monté solidairement et perpendiculairement sur la plate-forme de base, dont l'extrémité libre est destinée à s'introduire dans l'ouverture en arc de cercle du premier plan de la partie femelle,
   b4) un segment de couronne, monté sur le moyen de guidage en rotation, qui se déplace librement lors de la rotation de la partie mâle du dispositif, entre les deux plans de la partie femelle du dispositif et qui obture au moins partiellement, et en fin de course, pour au moins un sens de rotation de la partie mâle, l'ouverture d'entrée de la au moins une goulotte.
   b5) un moyen de guidage de l'objet à distribuer placé dans l'axe de l'ouverture dimensionnée de la plate-forme de base sur la paroi externe de l'enveloppe coaxiale à la plate-forme de la partie mâle.

### Description détaillée de l'invention

Les divers objectifs assignés à l'objet de l'invention découlent des insuffisances manifestées par les dispositifs de distribution unité par unité, d'objets conformés, décrits dans l'état de la technique.

Les insuffisances constatées dans les dispositifs de l'état de la technique pour la distribution à l'unité d'objets conformés constituent, par leur juxtaposition, un problème portant simultanément sur : le manque d'organisation du cheminement des objets à distribuer, leur positionnement orienté, leur mode de prélèvement dans une zone d'attente, l'absence de traitement des agents polluants gazeux, toutes ces insuffisances pouvant provoquer des dommages chimiques et mécaniques irréversibles aux objets conformés à distribuer à l'unité.

Selon l'invention, le dispositif de distribution à l'unité d'objets conformés, se distingue fortement de l'état de la technique par le fait que son architecture nouvelle lui donne les moyens de résoudre le problème soulevé par les inconvénients décelés dans les dispositifs de distribution de l'état de la technique.

Le dispositif selon l'invention de distribution unité par unité d'objets conformés se compose de deux parties, l'une femelle et l'autre mâle, s'emboîtant coaxialement.

La partie femelle du dispositif selon l'invention constitue, dans l'ordre de cheminement des objets conformés à distribuer, la face d'entrée dans le dispositif d'un flux d'objets à faire passer d'un état désordonné à un état ordonné.

Cette partie femelle est formée d'une enveloppe cylindrique externe, ouverte à ses deux extrémités, munie sur sa surface externe d'une bague solidaire de ladite enveloppe constituant une butée quand cette partie femelle du dispositif de distribution, est montée sur l'ouverture d'une enveloppe tubulaire d'un conteneur de conditionnement, en vrac, d'objets conformés à distribuer, et munie, sur sa face de sortie ou face aval, d'un capot recueillant l'objet conformé distribué.

A l'intérieur de cette enveloppe cylindrique externe est présente une autre enveloppe coaxiale à la première, close à son extrémité amont, ouverte à son extrémité aval. Cette enveloppe interne coaxiale, est une enveloppe géométrique de révolution de type cylindrique cylindrico-tronconique, cylindro-conique, tronconique, conique, parabolique. La partie amont de cette enveloppe interne coaxiale peut être la zone où se produit une réduction de la section de ladite enveloppe, et dans ce cas peut être du type tronconique, conique, hémisphérique, parabolique.

La section de cette enveloppe coaxiale interne qui est évolutive, selon sa géométrie, est telle que l'espace libre annulaire créé entre les deux enveloppes coaxiales externe et interne assure un cheminement organisé par gravité pour les objets conformés depuis leur zone de conditionnement en vrac jusqu'à leur zone de distribution à l'unité, ce cheminement organisé passant par les étapes de collecte des objets conformés en vrac et d'orientation sélective de ces objets.

Pour provoquer collecte et orientation sélective des objets conformés à distribuer par gravité, l'espace libre créé entre les deux enveloppes coaxiales, externe et interne, atteint une épaisseur minimale dans sa partie la plus aval, légèrement supérieure à la plus petite dimension de l'objet à distribuer contraignant ledit objet à se placer dans une position d'orientation sélective pour permettre la poursuite de son cheminement ultérieur de l'amont vers l'aval.

A l'intérieur de la partie femelle, et reliant solidairement les deux enveloppes coaxiales externe et interne, se développe un premier plan, proche de l'extrémité amont de ladite partie femelle, perpendiculaire à l'axe des enveloppes. Ce premier plan a la forme d'un secteur circulaire dont l'angle au sommet α prend une valeur en degré qui est une résultante du diamètre des objets conformés à distribuer et du diamètre de la partie femelle.

Ce premier plan, de par sa forme de secteur circulaire, crée un moyen de contrôle du débit et d'orientation du flux des objets conformés à distribuer, et respecte entre les deux enveloppes coaxiales l'espace libre d'orientation et de circulation organisée dans lequel est conduit et canalisé ledit flux d'objets conformés.

A l'intérieur de la partie femelle placé entre le premier plan et l'extrémité aval de ladite partie femelle, se situe un deuxième plan, perpendiculaire à l'axe des enveloppes coaxiales et les reliant solidairement entre elles. Ce deuxième plan a également la forme d'un secteur circulaire ayant un angle au sommet β dont la valeur en degré est une résultante des valeurs des diamètres des objets conformés à distribuer et de la partie femelle. Ce deuxième secteur circulaire d'angle β, occupe une position opposée au premier secteur circulaire d'angle α.

Ce deuxième plan est muni en périphérie et proche de l'enveloppe externe d'au moins une ouverture dont la section est dimensionnée pour assurer le passage, unité par unité, vers l'aval des objets conformés et orientés dans l'espace d'orientation et de circulation organisée : cette section de la au moins une ouverture est supérieure à la plus petite section des objets, mais telle que deux objets conformés à distribuer ne puissent y passer accolés l'un à l'autre et au mieux très légèrement supérieure à la plus petite section des objets conformés à distribuer.

Dans le cas où le deuxième plan est muni, en périphérie et proche de l'enveloppe externe, de deux ouvertures, ces deux ouvertures sont distanciées l'une de l'autre par un angle γ délimité par ses deux côtés passant par le centre de symétrie de chacune de ces ouvertures : l'angle γ peut varier d'une valeur proche de 0° quand les deux ouvertures sont accolées, jusqu'à 180 degrés quand les deux ouvertures sont en position diamétralement opposée, cet intervalle de variation étant le même quelque soit le sens de rotation de la partie mâle dans la partie femelle.

Dès lors que les deux plans en forme de secteur circulaire, distants l'un de l'autre le long de l'axe de la pièce femelle, sont opposés l'une à l'autre par leur angle au sommet α et β, existe entre ces deux angles une relation permanente telle que le cumul des angles α + β est au plus égal à 360°C.

La combinaison de ces deux plans décalés, l'un et l'autre ayant la forme de secteur circulaire opposé, associés aux deux enveloppes coaxiales externe et interne, crée un cheminement organisé, une orientation sélective des objets selon leur plus petite dimension et leur conduite vers la au moins une ouverture du second plan.
- A l'intérieur de la partie femelle, et entre le second plan et l'extrémité aval de ladite partie femelle, est placée au moins une goulotte montée sur la au moins une ouverture du second plan et en aval dudit plan, cette au moins une goulotte remplissant la fonction de conditionnement en file d'attente des objets conformés empilés unité par unité, provenant de l'espace libre d'orientation et de circulation organisés.
- Cette au moins une goulotte ouverte à chacune de ses extrémités est délimitée en périphérie, par les enveloppes coaxiales externe et interne et par deux parois latérales planes liant lesdites enveloppes coaxiales, s'étendant jusqu'à l'extrémité aval de ladite partie femelle, ces deux parois pouvant être parallèles entre elles ou concourantes entre elles de l'amont vers l'aval de la au moins une goulotte.

Ainsi la section de la au moins une goulotte peut être :
- sensiblement la même que la section de la au moins une ouverture présente dans le second plan, de telle sorte que ladite section est invariante sur toute la longueur de la au moins une goulotte, et très faiblement supérieure à la plus petite section des objets conformés à distribuer, cette plus petite section étant celle retenue pour obliger l'orientation et la circulation organisée des objets conformés à distribuer, au cours de leur cheminement dans le dispositif de distribution selon l'invention.
- ou encore différente sur toute la longueur de la au moins une goulotte, ladite section étant en diminution, en particulier homothétique, de l'amont vers l'aval de la au moins une goulotte, pour atteindre à la sortie aval une section très faiblement supérieure à la plus petite section des objets conformés à distribuer.

A l'intérieur de la au moins une goulotte, les objets conformés à distribuer à l'unité y sont empilés selon leur plus petite section pour être libérés, unité par unité, lors de la mise en oeuvre du dispositif, à l'extrémité aval de la au moins une goulotte.

Les parois latérales planes en regard ainsi que les parois formées par l'enveloppe interne coaxiale peuvent être limitées en longueur vers l'aval, dans le sens du cheminement des objets conformés à distribuer.

La partie mâle du dispositif selon l'invention constitue, dans l'ordre de cheminement des objets conformés à distribuer, la face de sortie à l'unité, ou face aval dudit dispositif, d'objets dont le flux est passé d'un état désordonné à un état ordonné.

Cette partie mâle selon l'invention est formée d'une plate-forme de base ayant la forme d'un disque circulaire faisant office de butée pour l'enveloppe cylindrique principale externe de la partie femelle lors du montage des deux parties constituant le dispositif selon l'invention.

Ladite plate-forme est munie d'une ouverture dimensionnée pour le passage d'un objet conformé libéré à l'unité par la au moins une goulotte quand ladite ouverture est mise en concordance par rotation avec l'extrémité aval ouverte de la au moins une goulotte.

Cette partie mâle selon l'invention est également formée d'une enveloppe coaxiale à la plate-forme de base dont elle est solidaire, enveloppe close à son extrémité amont et ouverte à son extrémité aval, ayant sensiblement la géométrie de l'enveloppe interne de la partie femelle du dispositif dans laquelle elle s'insère coaxialement pour permettre la rotation de la partie mâle par rapport à la partie femelle.

Cette enveloppe coaxiale à la plate-forme est une enveloppe à géométrie de révolution de type cylindrique, cylindro-conique , tronconique, conique, parabolique, la partie amont de cette enveloppe étant celle où se produit une éventuelle réduction de la section.

Cette partie mâle selon l'invention, comporte un moyen de guidage solidaire de la plate-forme de base, monté verticalement sur ladite plate-forme.

L'extrémité libre du moyen de guidage est introduite dans l'ouverture en arc de cercle du premier plan de la partie femelle, et a pour fonction :
- de faciliter la rotation de la partie mâle lorsqu'elle est en place dans la partie femelle.
- de limiter l'angle de rotation dans un sens et dans l'autre par butée à chaque extrémité de l'ouverture en arc de cercle du premier plan de la partie femelle, pour que l'ouverture de la plate-forme soit en concordance avec l'extrémité aval de la au moins une goulotte.
- concernant la partie émergeante de l'ouverture en arc de cercle du premier plan de la partie femelle, d'agiter les objets conformés conditionnés en vrac et de faciliter leur orientation et leur circulation dans la partie amont d'entrée du dispositif selon l'invention.

Le moyen de guidage, solidaire de la plate-forme de base de la partie mâle est muni d'un segment de couronne qui se déplace entre les deux plans de la partie femelle du dispositif quand la partie mâle est animée d'un mouvement de rotation. Ce segment de couronne peut avoir à chacune de ses extrémités une forme en biseau, qui favorise l'agitation locale des objets conformés à distribuer, et sélectionne l'un des objets qu'il conduit jusqu'à l'ouverture amont de la au moins une goulotte selon le sens de rotation donnée à la partie mâle.

Lorsque ladite partie mâle est animée d'un mouvement de rotation dans un sens ou dans l'autre et parvient en fin de course, le segment de couronne obture, au moins partiellement, pour un sens de rotation de la partie mâle, l'orifice d'entrée de la au moins une goulotte.

Ainsi, lorsque l'utilisateur tourne la partie mâle dans un sens, et lorsque ladite partie mâle parvient en fin de course, le segment de couronne obture, au moins partiellement l'orifice d'entrée de la au moins une goulotte et lorsque l'utilisateur tourne la partie mâle dans le sens inverse, et lorsque ladite partie mâle parvient en fin de course, le segment de couronne libère l'orifice d'entrée de la au moins une goulotte.

Dans le cas où le dispositif comporte deux goulottes, le segment de couronne monté sur le moyen de guidage qui se déplace librement, pendant la rotation de la partie mâle, entre les deux plans de la partie femelle, obture au moins partiellement et, alternativement en fin de course, l'ouverture amont des goulottes.

Enfin, la partie mâle selon l'invention, comporte un moyen de guidage de l'objet à distribuer à l'unité, ce moyen de guidage étant solidairement placé sur la paroi externe de l'enveloppe coaxiale à la plate-forme, dans l'axe de l'ouverture dimensionnée de la plate-forme pour assurer la préhension et l'éjection d'un seul objet, provenant de la au moins une goulotte selon le sens de rotation pratiqué pour la partie mâle. Ledit moyen de guidage peut avoir une section hémi-polygonale, hémi-circulaire, hémielliptique.

Selon l'invention, l'amplitude limitée de l'angle de rotation de la partie mâle, d'une butée d'extrémité à l'autre butée d'extrémité, est comprise entre une valeur proche de 0 degré et 180 degrés, c'est-à-dire que cet angle a la valeur sensiblement de l'angle Y.

Le dispositif de distribution à l'unité selon l'invention d'objets conformés est généralement associé en amont à un conteneur de conditionnement desdits objets stockés en vrac qui alimente le dispositif de distribution d'objets à distribuer et, en aval, à un capot pour la réception de l'objet conformé distribué à l'unité. L'invention concerne aussi un ensemble clos de conditionnement et de distribution, unité par unité, d'objets conformés qui comprend dans l'ordre, un conteneur formé d'une enveloppe ouverte à l'une de ses extrémités pour le conditionnement des objets en vrac à distribuer, le dispositif de distribution des objets à distribuer unité par unité, montée par sa partie femelle sur l'ouverture de l'enveloppe tubulaire, et un capot monté sur la partie mâle du dispositif, ledit capot pouvant entraîner en rotation partielle, dans un sens ou dans le sens opposé, la partie mobile mâle dudit dispositif et provoquer le prélèvement dans l'enveloppe des objets conformés à distribuer puis leur distribution par le dispositif, unité par unité et enfin la réception dans le capot de l'objet conformé distribué à l'unité.

Toutefois, les objets conformés à distribuer unité par unité au moyen du dispositif selon l'invention peuvent être sensibles à des agents polluants gazeux présents dans l'air ambiant de leur conteneur de conditionnement. De tels agents polluants gazeux évoqués précédemment qui peuvent être présents dans l'atmosphère ambiante des conteneurs de conditionnement des objets conformés, peuvent être, par exemple, de la vapeur d'eau, de l'oxygène (O₂), de l'ammoniac (NH₃), des alcools, des aldéhydes, des cétones, de l'anhydride sulfureux (SO₂), l'acide sulfhydrique (H₂S), les mercaptans, les alcènes dont en particulier l'éthylène, les alcynes, le dioxyde de carbone (CO₂) , le monoxyde de carbone (CO), le dioxyde d'azote (NO₂) les alcanes dont en particulier le méthane (CH₄), les halogènes dont en particulier le fluor, les bactéries en suspension dans l'air ambiant et autres.

C'est pourquoi l'ensemble clos de conditionnement et de distribution unité par unité desdits objets peut comporter des moyens de traitement contenant un ou plusieurs agents de traitement d'agents polluants gazeux pour assurer la purification rapide de l'atmosphère gazeuse ambiante par l'élimination desdits agents polluants gazeux et en particulier de la vapeur d'eau particulièrement gênant à l'égard des objets sensibles conditionnés dans ladite enveloppe.

Pour ce faire, des logements appropriés, situés dans l'enveloppe tubulaire du conteneur de conditionnement en vrac des objets à distribuer et/ou dans le capot de réception de l'objet conformé distribué à l'unité, peuvent être aménagés dans l'ensemble clos de conditionnement et de distribution, dans le but de recevoir un ou plusieurs agents de traitement des agents polluants gazeux, d'assurer leur élimination par un traitement rapide de l'atmosphère gazeuse ambiante. La position particulière de ces logements est déterminante pour augmenter la cinétique d'élimination des agents polluants gazeux et en particulier la vapeur d'eau.

Dans le cas particulier du traitement de la vapeur d'eau présente, pour que l'ensemble clos de conditionnement et de distribution à l'unité d'objets conformés selon l'invention, soit très efficacement dessicatif, le choix de l'agent dessicatif est déterminant.

Selon l'invention, l'agent dessicatif mis en oeuvre, dans l'ensemble clos de conditionnement et de distribution à l'unité d'objets conformés, est choisi dans le groupe constitué par les gels de silice, les tamis moléculaires, les argiles.

Ces ensembles clos dessicatifs sont munis de moyens dessicatifs internes qui peuvent être présents sous la forme d'un revêtement, d'un insert ou d'une partie du dispositif de distribution, réalisés au moyen d'une composition polymère thermoplastique dessicative. Ces moyens dessicatifs sont placés à l'intérieur des conteneurs sur la surface interne de leur fond et/ou sur la surface interne de leur paroi latérale, ou encore, sont placés dans un logement particulier situé au fond des conteneurs et/ou sur la surface interne du capot, quand ils sont sous une forme pulvérulente ou encore se présentant sous la forme de pastilles compactées.

Tous ces moyens dessicatifs sont implantés séparément ou simultanément pour augmenter l'efficacité de leur action déshydratante par un effet de masse.

Dans le cas du traitement d'agents polluants gazeux autres que la vapeur d'eau, pour que l'ensemble clos de conditionnement et de distribution à l'unité d'objets conformés selon l'invention, soit également très efficace à l'égard desdits agents polluants, des agents de traitement connus appropriés pour traiter chaque agent polluant, sont mis en oeuvre dans ledit ensemble :
- soit en mélange avec l'agent dessicatif,
- soit séparément de l'agent dessicatif en créant dans le logement approprié des alvéoles ouvertes sectorisant ledit logement, permettant de recevoir séparément plusieurs agents de traitement ou des mélanges d'agents de traitement compatibles entre eux, ou encore se présentant sous la forme de pastilles compactées préparées, à partir du mélange de traitement.

Le dispositif de distribution, ainsi que l'ensemble clos de conditionnement , et de distribution, unité par unité, d'objets conformés, peuvent être réalisés par les méthodes de la plasturgie au moyen de matériaux qui sont des polymères et/ou copolymères thermoplastiques tels que, par exemple, les polyéthylènes (PE), les polypropylènes (PP), les copolymères d'éthylène/propylène et leurs mélanges, les polyamides (PA), les polystyrènes (PS), les copolymères d'acrylonitrile-butadiène-styrène (ABS), les copolymères de styrène-acrylonitrile (SAN), les polyvinylchlorures (PVC), les polycarbonates (PC), les polyméthacrylate de méthyl (PMMA), les polyéthylènetéréphtalates (PET), mis en oeuvre seuls ou en mélange selon leur compatibilité.

A ces, polymères et/ou copolymères peut être associé pour la réalisation du dispositif et selon les caractéristiques mécaniques souhaitées, au moins un élastomère thermoplastique d'origine naturelle ou synthétique. Le ou les élastomères mis en oeuvre peuvent être choisis préférentiellement dans le groupe constitué par des élastomères de type caoutchoucs naturels, caoutchouc synthétique, en particulier les caoutchoucs à base d'oléfines, tels que, par exemple, les polymères d'isobutylène/isoprène, éthylène-acétate de vinyle (EVA), éthylène-propylène (EPR), éthylène-propylène-diène (EPDM), éthylène-esters acryliques (EMA-EEA), les polymères fluorés, les caoutchoucs de dioléfines, tels que, par exemple, les polybutadiènes, les copolymères de butadiène-styrène (SBR), les caoutchoucs à base de produits de condensation tels que, par exemple, les caoutchoucs thermoplastiques polyesters et polyuréthanes, les silicones, les caoutchoucs styréniques, styrène-butadiène-styrène (SBS) et styrène-isoprène-styrène (SIS) et autres.

Selon l'invention, le dispositif de distribution à l'unité d'objets conformés, l'enveloppe tubulaire du conteneur de conditionnement en vrac et le capot de réception de l'objet conformé distribué à l'unité par le dispositif de distribution peuvent être réalisés avec des matériaux polymères de même composition ou avec matériaux polymères de compositions différentes.

D'une façon générale, tous les côtés du dispositif de distribution d'objets conformés à l'unité selon l'invention sont tributaires des dimensions des objets conformés à distribuer.

L'invention sera mieux comprise grâce à la description chiffrée des figures ci-après évoquées, ces figures n'ayant qu'un caractère illustratif non limitatif d'un dispositif particulier de l'invention.
- La figure 1 est une vue en perspective de la partie femelle du dispositif de distribution à l'unité d'objets conformés selon l'invention, avec vue sur la face amont ou face d'entrée des objets en vrac, dont l'axe longitudinal est quasiment vertical.
- La figure 2 est également une vue en perspective de la partie femelle du dispositif de distribution à l'unité selon l'invention, dans le cas où ladite partie femelle est munie dans son deuxième plan d'une seule ouverture et d'une seule goulotte, avec vue sur la face d'entrée des objets en vrac, ladite figure 2 mettant en évidence les angles α et β.

- La figure 3 est une vue en perspective de la partie femelle du dispositif de distribution à l'unité selon l'invention, dans le cas où ladite partie femelle est munie d'une seule goulotte, avec vue sur la face aval ou face de sortie des objets.
- La figure 4 est une vue en perspective du dispositif de distribution à l'unité selon l'invention, dans le cas où ladite partie femelle est munie d'une seule goulotte, après assemblage des parties femelle et mâle, avec vue sur la face d'entrée des objets conformés en vrac.
- La figure 5 est également une vue en perspective de la partie femelle du dispositif de distribution à l'unité selon l'invention, dans le cas où ladite partie femelle est munie dans son deuxième plan de deux ouvertures et de deux goulottes, avec vue sur la face d'entrée des objets en vrac, dont l'axe longitudinal est quasiment horizontal.
- La figure 6 est une vue en perspective déchiquetée de la partie femelle du dispositif de distribution à l'unité selon l'invention, dans le cas où ladite partie femelle est munie de deux goulottes, avec vue sur la face aval ou face de sortie des objets orientés et placés en file d'attente organisées.
- La figure 7 est une vue en perspective de la partie femelle du dispositif de distribution à l'unité selon l'invention, dans le cas où ladite partie femelle est munie de deux goulottes, avec vue sur la face aval ou face de sortie des objets orientés placés en file d'attente organisée dans les deux goulottes.
- La figure 8 est une vue en perspective de la partie mâle du dispositif de distribution à l'unité selon l'invention, montrant le moyen de guidage en rotation de la partie mâle.
- La figure 9 est une vue en perspective de la partie mâle du dispositif selon l'invention, montrant le moyen de guidage des objets à distribuer à l'unité.
- La figure 10 est une vue en perspective du dispositif de distribution à l'unité selon l'invention, après assemblage des parties femelle et mâle, avec vue sur la face d'entrée des objets conformés en vrac.
- La figure 11 est une vue en perspective du dispositif de distribution à l'unité selon l'invention, après assemblage des parties femelle et mâle, avec vue sur la face de sortie à l'unité des objets conformés.
- La figure 12 est une coupe selon l'axe longitudinal de l'ensemble clos de conditionnement et de distribution, unité par unité d'objets conformés, comprenant dans l'ordre une enveloppe tubulaire de conditionnement en vrac desdits objets, le dispositif de distribution desdits objets et le capot monté sur la partie mâle du dispositif de distribution.

Selon les figures 1 à 12, le dispositif de distribution, unité par unité, d'objets conformés se compose d'une partie femelle (1) et d'une partie mâle (2).

La partie femelle (1) comporte dans l'ordre de cheminement des objets à distribuer, unité par unité, depuis leur zone de conditionnement en vrac :
- une enveloppe cylindrique externe (5) ouverte à ses deux extrémités amont (6) et aval (7).
- une enveloppe interne (8) coaxiale à l'enveloppe cylindrique externe (5) close dans son extrémité amont (9), et ouverte dans son extrémité aval (10) de forme cylindro-tronconique. L'espace libre (11) créé entre les deux enveloppes externe (5) et interne (8), distanciées l'une de l'autre par une distance au moins égale à la plus petite dimension de l'objet à distribuer, assure un espace pour l'orientation des objets conformés en vrac et la circulation organisée, de l'amont vers l'aval, des objets conformés orientés.

- un premier plan (12), proche de l'extrémité amont (6) qui relie les enveloppes externe (5) et interne (8), placé perpendiculairement à l'axe commun, ayant la forme d'un secteur circulaire d'angle α égal par exemple à 120 degré, muni d'une ouverture en arc de cercle (13), laissant libre de circulation de l'amont vers l'aval l'espace libre (11).
- un deuxième plan (14), placé entre le premier plan (12) et l'extrémité aval (7), liant également les enveloppes coaxiales externe (5) et interne (8) perpendiculairement à l'axe, qui a la forme d'un secteur circulaire d'angle β égal par exemple à 220 degré, ce deuxième plan étant muni :
   - soit d'une seule ouverture (15), dimensionnées pour le passage unité par unité, de l'amont vers l'aval des objets conformés présents dans l'espace libre (11) d'orientation et de circulation, selon les figures 2 à 4.
   - soit de deux ouvertures (15) et (16), dimensionnées pour le passage unité par unité, de l'amont vers l'aval des objets conformés présents dans l'espace libre (11) d'orientation et de circulation, selon les figures 5 à 7.
- entre le second plan (14) et l'extrémité aval (7):
   - selon les figures 2 à 4, une seule goulotte (17) montée sur une seule ouvertures (15) du deuxième plan (14), pour créer un stockage en file d'attente des objets à distribuer provenant de l'espace libre (11), cette goulotte étant délimitée par les enveloppes coaxiales (5) et (8) et par deux parois latérales (19 , 21);
   - selon les figures 5 à 7, deux goulottes (17) et (18) montées sur les ouvertures (15) et (16) du deuxième plan (14), pour créer un stockage en file d'attente des objets à distribuer provenant de l'espace libre (11), ces deux goulottes étant délimitées par les enveloppes coaxiales (5) et (8) et par deux parois latérales (19 , 21) et (20, 22) pour chacune des deux goulottes.

La figure 6, représentant un dispositif comportant deux goulottes selon l'invention, permet d'observer les parois latérales planes (19) et (20) les plus éloignés l'une de l'autre appartenant aux deux goulottes (17) et (18), alors que les parois latérales (21) et (22), les plus proches l'une de l'autre appartenant aux goulottes (17) et (18) ne sont pas visibles sur cette figure 6 en raison de la vue en perspective déchiquetée, mais le sont sur la figure 7.

Selon les figures 8 et 9, la partie mâle (2) du dispositif de distribution selon l'invention, mobile en rotation est aussi bien adaptée au cas de la présence d'une seule goulotte que au cas de la présence de deux goulottes. Cette partie mâle constitue, la partie aval de sortie des objets conformés distribués unité par unité, et se compose :
- d'une plate-forme de base (23), en forme de disque circulaire dont la périphérie (24) est striée, constituant une butée pour l'enveloppe cylindrique externe (5), cette plate-forme étant munie d'une ouverture dimensionnée (25) pour le passage d'un objet délivré par la au moins une goulotte (17) et/ou (18), quand ladite ouverture (25) est placée en concordance avec l'une ou l'autre des sorties aval de ladite au moins une goulotte par rotation dans un sens ou dans l'autre de la partie femelle (2).
- d'une enveloppe coaxiale (26) à la plate-forme (23), dont elle est solidaire, ayant une forme cylindro-tronconique (26-27), close en son extrémité amont (28) et s'insérant lors du montage de la partie mâle (2) dans la partie femelle, dans l'enveloppe interne cylindro-tronconique (8) de la partie femelle (1).

Cette enveloppe coaxiale (26) constitue la partie aval de l'une des parois de la au moins une goulotte (17) et/ou (18).
- d'un moyen de guidage en rotation (29) de la partie mâle (2) monté perpendiculairement sur la plate-forme (23), la partie extrême (30) dudit moyen de guidage (29) venant s'introduire lors du montage des parties femelle (1) et mâle (2) dans l'ouverture en arc de cercle (13), dont les extrémités constituent les butées en fin de course de la partie mâle en rotation dans un sens ou dans l'autre. La partie extrême (30) du moyen de guidage en rotation (29) qui émerge de l'ouverture en arc de cercle (13) constitue un « téton » qui a la propriété d'agiter les objets conformés, conditionnés en vrac dans la zone antérieure au dispositif de distribution.

Selon les figures 2 à 4, c'est-à-dire dans le cas d'un dispositif comprenant une seule goulotte (17) :
- d'un segment de couronne (31) monté sur le moyen de guidage (29) qui se déplace librement, pendant la rotation de la partie mâle (2), entre les deux plans (12) et (14) de la partie femelle et qui obture au moins partiellement et, en fin de course, pour le sens adéquat de rotation de la partie mâle, l'ouverture amont de la goulotte (17).

Selon les figures 5 à 7, c'est-à-dire dans le cas d'un dispositif comprenant deux goulottes (17) et (18):
- d'un segment de couronne (31) monté sur le moyen de guidage (29) qui se déplace librement, pendant la rotation de la partie mâle (2), entre les deux plans (12) et (14) de la partie femelle et qui obture au moins partiellement et alternativement, en fin de course, l'ouverture amont des goulottes (17) et (18).
Ce segment de couronne (31) peut être taillé à chacune de ses extrémités, en biseaux (32), qui assurent l'agitation des objets conformés en vrac et leur guidage, unité par unité, vers la au moins une goulotte (17) ou (18) dans lesquels lesdits objets sont empilés en file d'attente.

Selon les figures 5 à 7, c'est-à-dire dans le cas d'un dispositif comprenant deux goulottes (17) et (18) :
- d'un moyen de guidage (33) de l'objet à distribuer placé dans l'axe de l'ouverture (25) de la plate-forme (23) qui a la propriété de libérer un objet conformé, en assurant l'ouverture de sortie de la goulotte (17) pendant que la sortie de l'autre goulotte (18) est rendue close par la surface interne de la plate-forme de base (23) et qui par inversion du sens de rotation libère un objet conformé par l'ouverture de sortie de la goulotte (18), pendant que la sortie de la goulotte (17) est rendue close à son tour par la surface interne de la plate-forme de base (23).

Selon les figures 2 à 4, c'est-à-dire dans le cas d'un dispositif comprenant une seule goulotte (17) :
- du même moyen de guidage (33) de l'objet à distribuer placé dans l'axe de l'ouverture (25) de la plate-forme (23) qui a la propriété de libérer un objet conformé, en assurant l'ouverture de sortie de la goulotte (17) et sa mise en concordance avec l'ouverture (25) de la plate-forme (23), et qui par inversion du sens de rotation clôt l'ouverture de sortie de la goulotte (17).

Ainsi à chaque rotation limitée de la partie mobile mâle (2), correspond la distribution d'un objet conformé par l'une et/ou l'autre goulottes (17) et/ou (18).

Selon la figure 12, représentant une coupe axiale du dispositif de distribution à l'unité d'objets conformés comportant deux goulottes, ledit dispositif est monté sur un conteneur (35) et un capot (36), constituant un ensemble clos de conditionnement, éventuellement de traitement et de distribution à l'unité d'objets conformés à distribuer, cet ensemble comportant dans le conteneur (35), un moyen interne (37) de logement pour recevoir des agents appropriés de traitement sous la forme d'un mélange pulvérulent.

Enfin, le mode de fonctionnement du dispositif de distribution à l'unité des objets conformés selon l'invention, apparaît à travers l'ensemble des figures 1 à 12.

Les objets conformés à distribuer à l'unité, conditionnés en vrac dans le conteneur (35), sont guidés à l'intérieur de l'enveloppe externe (5) de la partie femelle (1) et orientés par l'enveloppe cylindro-tronconique (8) dans l'espace libre (11), défini par ces deux enveloppes coaxiales, selon leur position (38).

Placé entre les deux plans (12) et (14) ayant la forme de secteurs circulaires d'angles α et β opposés, le segment de couronne (31) aux extrémités biseautées (32), entraîné en rotation dans un sens ou dans l'autre par la partie mâle (2) assure l'agitation des objets conformés en vrac et leur guidage unité par unité vers les goulottes (17) et (18) dans lesquelles lesdits objets (39) et (40) sont empilés en file d'attente.

Dès lors que se produit la concordance entre le moyen de guidage (33) de l'objet à distribuer placé dans l'axe de l'ouverture (25) de la plate-forme (23), et l'ouverture de sortie de la goulotte (17) un objet conformé est libéré alors que la sortie de l'autre goulotte (18) est fermée par la surface interne de la plate-forme de base (23). Par inversion du sens de rotation, un objet conformé est libéré par l'ouverture de sortie de la goulotte (18), pendant que la sortie de la goulotte (17) est rendue close par la surface interne de la plate-forme de base (23).

## Revendications

1. Dispositif de distribution unité par unité d'objets conformés qui peut être associé par l'une de ses extrémités à un conteneur de conditionnement desdits objets et éventuellement par l'autre extrémité à un capot recevant les objets distribués à l'unité, se composant de deux parties s'emboîtant coaxialement l'une dans l'autre, l'une, la partie femelle étant fixe, et l'autre la partie mâle étant mobile en rotation, **caractérisé en ce que**, dans l'ordre du cheminement des objets à distribuer unité par unité depuis leur zone de conditionnement en vrac,
a) la partie femelle fixe (1) qui constitue la partie amont d'entrée dans le dispositif des objets en vrac à distribuer, comprend :
a1) une enveloppe cylindrique principale externe (5) ouverte à ses deux extrémités amont (6) et aval (7),
a2) une enveloppe interne (8), coaxiale à l'enveloppe externe (5), close dans sa partie amont (9) et ouverte dans sa partie aval (10), dont la distance par rapport à l'enveloppe externe (5) est au moins égale à la plus petite dimension de l'objet à distribuer pour créer un espace libre (11) d'orientation et de circulation organisée desdits objets de l'amont vers l'aval,
a3) un premier plan (12), proche de l'extrémité amont (6), liant les enveloppes coaxiales externe (5) et interne (8) perpendiculairement audit axe, ayant la forme d'un secteur circulaire d'angle α, muni d'une ouverture en arc de cercle (13), laissant dégagé l'espace libre (11) d'orientation et de circulation organisée,
a4) un second plan (14), placé entre le premier plan (12) et l'extrémité aval (7), liant les enveloppes coaxiales externe (5) et interne (8) perpendiculairement audit axe, ayant la forme d'un secteur circulaire d'angle P muni d'au moins une ouverture (15) ou (16) dimensionnée pour le passage unité par unité vers l'aval des objets présents dans l'espace libre (11) d'orientation et de circulation organisée,
a5) entre le second plan (14) et l'extrémité aval (7) de la partie femelle, au moins une goulotte (17) montée sur la au moins une ouverture (15) ou (16) du second plan (14), pour créer un stockage en file d'attente d'objets empilés à distribuer, provenant de l'espace libre (11) d'orientation et de circulation organisée, cette au moins une goulotte étant délimitée par les enveloppes coaxiales externe (5) et interne (8) et par deux parois latérales planes (19, 21) ou (20, 22) par goulotte liant lesdites enveloppes et s'étendant jusqu'à l'extrémité aval de ladite partie femelle, la au moins une goulotte étant munie, à l'extrémité aval d'une ouverture dimensionnée pour le passage d'un seul objet à distribuer,
b) La partie mâle (2) mobile en rotation qui constitue la partie aval de sortie du dispositif des objets distribués comprend :
b1) une plate-forme de base (23), en forme d'un disque circulaire constituant une butée pour l'enveloppe cylindrique externe (5) de la partie femelle, cette plate-forme étant munie d'une ouverture dimensionnée (25) pour le passage d'un objet délivré par la au moins une goulotte,
b2) une enveloppe coaxiale (26) à la plate-forme (23) de base dont elle est solidaire, ayant sensiblement la forme de l'enveloppe interne (8) de la partie femelle (1) du dispositif, dans laquelle elle s'insère pour assurer la rotation de la partie mâle par rapport à la partie femelle du dispositif,
b3) un moyen de guidage en rotation (29) monté solidairement et perpendiculairement sur la plate-forme de base (23), dont l'extrémité libre (30) est destinée à s'introduire dans l'ouverture en arc de cercle (13) du premier plan (12) de la partie femelle,
b4) un segment de couronne (31), monté sur le moyen de guidage en rotation (29), qui se déplace librement lors de la rotation de la partie mâle (2) du dispositif, entre les deux plans (12) et (14) de la partie femelle du dispositif et qui obture au moins partiellement, et en fin de course, pour au moins un sens de rotation de la partie mâle, l'ouverture d'entrée (15) ou (16) de la au moins une goulotte (17),
b5) un moyen de guidage (33) de l'objet à distribuer placé dans l'axe de l'ouverture (25) dimensionnée de la plate-forme (23) de base sur la paroi externe de l'enveloppe.coaxiale (26) à la plate-forme (23) de la partie mâle.

2. Dispositif de distribution selon la revendication 1 **caractérisé en ce que** l'enveloppe cylindrique externe (5) ouverte à ses deux extrémités amont (9) et aval (10) est munie sur sa surface externe d'une bague (34) solidaire de ladite enveloppe constituant une butée.

3. Dispositif selon l'une ou l'autre des revendications 1 et 2 **caractérisé en ce que** l'enveloppe interne (8) coaxiale, à la première enveloppe (5) est à géométrie de révolution, de type cylindrique, cylindrico-tronconique, cylindro-conique, tronconique, conique, parabolique.

4. Dispositif selon la revendication 3 **caractérisé en ce que** la partie amont (9) de l'enveloppe interne (8), est de type tronconique, conique, hémisphérique, parabolique.

5. Dispositif selon l'une ou l'autre des revendications 1 à 4 **caractérisé en ce que** l'espace libre (11) créé entre l'enveloppe externe (5) et l'enveloppe interne (8) atteint une épaisseur minimale dans la partie la plus en aval très légèrement supérieure à la plus petite dimension de l'objet à distribuer.

6. Dispositif selon l'une au moins des revendications 1 à 5 **caractérisé en ce que** l'angle α en degré, au sommet du secteur circulaire du premier plan (12), est une résultante des diamètres des objets conformés à distribuer et de la pièce femelle.

7. Dispositif selon l'une au moins des revendications 1 à 6 **caractérisé en ce que** l'angle β en degré au sommet du secteur circulaire du deuxième plan (14) est une résultante des diamètres des objets conformés à distribuer et de la pièce femelle.

8. Dispositif selon l'une au moins des revendications 1 à 7 **caractérisé en ce que** le deuxième secteur circulaire d'angle β du second plan (14) occupe une position opposée au premier secteur circulaire d'angle α du premier plan (12).

9. Dispositif selon l'une au moins des revendications 1 à 8 **caractérisé en ce que** le cumul des angles α et β des deux secteurs circulaires est au plus égal à 360 degrés.

10. Dispositif selon l'une au moins des revendications 1 à 9 **caractérisé en ce que** la au moins une ouvertures (15) ou (16) a une section supérieure à la plus petite section des objets conformés à distribuer mais telle que deux objets conformés à distribuer ne puissent y passer et au mieux une section très légèrement supérieure à ladite plus petite section desdits objets.

11. Dispositif selon l'une au moins des revendications 1 à 10 **caractérisé en ce que** les parois latérales planes (19, 21) ou (20, 22) de la au moins une goulotte (17 ou 18) sont parallèles entre elles.

12. Dispositif selon l'une au moins des revendications 1 à 10 **caractérisé en ce que** les parois latérales planes (19, 21) ou (20, 22) de la au moins une goulotte (17 ou 18) sont concourantes entre elles de l'amont vers l'aval de la au moins une goulotte.

13. Dispositif selon l'une au moins des revendications 1 à 12 **caractérisé en ce que** le dispositif comporte deux goulottes (17) et (18).

14. Dispositif selon l'une au moins des revendications 1 à 13 **caractérisé en ce que** le second plan (14), placé entre le premier plan (12) et l'extrémité aval (7), liant les enveloppes coaxiales externe (5) et interne (8) perpendiculairement audit axe, ayant la forme d'un secteur circulaire d'angle β est muni de deux ouvertures (15) et (16) dimensionnées pour le passage unité par unité vers l'aval des objets présents dans l'espace libre (11) d'orientation et de circulation organisée, ces deux ouvertures étant distanciées l'une de l'autre par un angle γ.

15. Dispositif selon l'une au moins des revendications 1 à 14 **caractérisé en ce que** les deux ouvertures (15) et (16) présentes sur le second plan (14) sont distanciées l'une de l'autre par l'angle γ délimité par les deux côtés dudit angle passant par le centre de symétrie de chacune de ces deux ouvertures (15) et (16), cet angle γ étant choisi dans l'intervalle des valeurs angulaires proche de 0° quand les deux ouvertures sont accolées, jusqu'à 180° quand les ouvertures sont en position diamétralement opposée, quelque soit le sens de rotation de la partie mâle (2).

16. Dispositif selon l'une au moins des revendications 1 à 15 **caractérisé en ce que** la partie mâle mobile en rotation comprend un segment de couronne (31) monté sur le moyen de guidage (29) qui se déplace librement, pendant la rotation de la partie mâle (2), entre les deux plans (12) et (14) de la partie femelle et qui obture au moins partiellement et, alternativement en fin de course, l'ouverture amont des goulottes (17) et (18).

17. Dispositif selon l'une au moins des revendications 1 à 16 **caractérisé en ce que** l'enveloppe coaxiale (20) à la plate-forme de base (23) est à géométrie de révolution cylindrique, cylindro-tronconique, cylindro-conique, tronconique, conique, parabolique.

18. Dispositif selon l'une au moins des revendications 1 à 17 **caractérisé en ce que** l'extrémité libre (30) du moyen de guidage en rotation (29), se déplaçant dans l'ouverture en arc de cercle (13) du premier plan (12) de la partie femelle, limite l'angle de rotation dans un sens ou dans l'autre par butée à chaque extrémité de ladite ouverture en arc de cercle (13) pour la mise en concordance de l'ouverture (25) de la plate-forme avec l'extrémité aval de la au moins une goulotte.

19. Dispositif selon la revendication 18 **caractérisé en ce que** l'angle de rotation de la partie mâle, d'une butée d'extrémité à l'autre butée d'extrémité a la valeur d'angle Y.

20. Dispositif selon la revendication 18, **caractérisé en ce que** l'extrémité libre (30) du moyen de guidage en rotation (29) émergeant de l'ouverture en arc de cercle (13) agit comme un agitateur des objets conformés, conditionnés en vrac dans la zone de conditionnement.

21. Dispositif selon l'une au moins des revendications 1 à 20 **caractérisé en ce que** les extrémités du segment de couronne (31) montée sur le moyen de guidage en rotation (29), ont une forme en biseau.

22. Dispositif selon l'une au moins des revendications 1 à 21 **caractérisé en ce que** le moyen de guidage (33) monté sur la paroi externe de l'enveloppe coaxiale (26) à la plate-forme (23) à une section hémipolygonale, hémicirculaire, hémielliptique.

23. Ensemble clos de conditionnement et de distribution, unité par unité, d'objets conformés comprenant le dispositif selon les revendications 1 à 22 associé et monté par l'une de ses extrémités sur l'extrémité ouverte d'un conteneur de conditionnement en vrac d'objets conformés à distribuer formé d'une enveloppe et d'un capot et associé par son autre extrémité à un capot ayant capacité à entraîner en rotation, dans un sens ou dans l'autre, la partie mâle (2) et mobile dudit dispositif.

24. Ensemble clos de conditionnement et de distribution selon la revendication 23 **caractérisé en ce que** il comporte des moyens contenant un ou plusieurs agents de traitement d'agents polluants gazeux ambiants en particulier de la vapeur d'eau pour assurer la purification rapide de l'atmosphère gazeuse par leur élimination.

25. Ensemble clos selon la revendication 24, **caractérisé en ce que** dans le cas particulier de l'élimination de la vapeur d'eau, les moyens dessicatifs internes sont présents sous la forme d'un revêtement interne du conteneur et/ou du capot, d'un insert placé à l'intérieur du conteneur et du capot, de la partie mâle du dispositif, ces moyens dessicatifs étant réalisés à partir d'une composition polymère thermoplastique contenant l'agent de traitement.

26. Ensemble clos selon les revendications 24 ou 25, **caractérisé en ce que** dans le cas particulier de l'élimination de la vapeur d'eau, l'agent de traitement est choisi dans le groupe constitué par les gels de silice, les tamis moléculaires, les argiles.

27. Ensemble clos selon les revendications 24 ou 25, **caractérisé en ce que**, quand l'agent de traitement dessicatif se présente sous une forme pulvérulente, ou sous une forme compactée, ledit agent de traitement est placé dans un logement particulier situé au fond du conteneur ou au fond du capot.

28. Ensemble clos selon l'une au moins des revendications 23 à 27 **caractérisé en ce que**, dans le cas du traitement d'agents polluants gazeux autres que la vapeur d'eau, des agents de traitement appropriés pour traiter chaque agent polluant, sont mis en oeuvre dans ledit ensemble en mélange avec l'agent dessicatif.

29. Ensemble clos selon l'une au moins des revendications 23 à 27 **caractérisé en ce que**, dans le cas du traitement d'agents polluants gazeux autres que la vapeur d'eau, des agents de traitement appropriés pour traiter chaque agent polluant, sont mis en oeuvre dans ledit ensemble, séparément de l'agent dessicatif, en créant dans le logement approprié des alvéoles ouvertes sectorisant ledit logement, permettant de recevoir séparément plusieurs agents de traitement ou des mélanges d'agents de traitement compatibles entre eux, ou encore se présentant sous la forme de pastilles compactées préparées, à partir du mélange de traitement.

30. Ensemble clos selon l'une au moins des revendications 24 à 29 pour le conditionnement et la distribution, unité par unité, d'objets conformés, **caractérisé ce qu'**ils sont réalisés en matériaux polymères et/ou copolymères thermoplastiques choisis dans le groupe constitué par les polyéthylènes (PE), les polypropylènes (PP), les copolymères d'éthylène/propylène et leurs mélanges, les polyamides (PA), les polystyrènes (PS), les copolymères d'acrylonitrile-butadiène-styrène (ABS), les copolymères de styrène-acrylonitrile (SAN), les polyvinylchlorures (PVC), les polycarbonates (PC), les polyméthacrylate de méthyl (PMMA), les polyéthylènetéréphtalates (PET), mis en oeuvre seuls ou en mélange selon leur compatibilité.

31. Ensemble clos selon la revendication 30 **caractérisé ce qu'**est ajouté aux matériaux polymères et/ou au moins un élastomère thermoplastique d'origine naturelle ou synthétique, le ou les élastomères mis en oeuvre étant choisis dans le groupe constitué par des élastomères de type caoutchoucs naturels, caoutchouc synthétique, en particulier les caoutchoucs à base d'oléfines, en particulier, les polymères d'isobutylène/isoprène, éthylène-acétate de vinyle (EVA), éthylène-propylène (EPR), éthylène-propylène-diène (EPDM), éthylène-esters acryliques (EMA-EEA), les polymères fluorés, les caoutchoucs de dioléfines, tels que, par exemple, les polybutadiènes, les copolymères de butadiène-styrène (SBR), les caoutchoucs à base de produits de condensation tels que , par exemple, les caoutchoucs thermoplastiques polyesters et polyuréthanes, les silicones, les caoutchoucs styréniques, styrène-butadiène-styrène (SBS) et styrène-isoprène-styrène (SIS).

## Claims

1. Device for dispensing shaped objects singly which may by connected by one of its ends to a packaging container for said objects and optionally by the other end to a cap for receiving for the singly dispensed objects, consisting of two parts which mate coaxially with each other, one part, the female part, being fixed and the other, the male part, rotatable, **characterised in that**, in the sequence of travel of the objects to be dispensed singly from the region where they are packaged in bulk,
a) the fixed female part (1) which constitutes the upstream part for entry into the device of the bulk objects to be dispensed, comprises:
a1) an external main cylindrical casing (5) which is open at its upstream end (6) and downstream end (7),
a2) an internal casing (8), which is coaxial with the external casing (5), closed at its upstream part (9) and open at its downstream part (10), of which the distance from the external casing (5) is at least equal to the smallest dimension of the object to be dispensed to create a free space (11) for the orientation and organised movement of said objects from upstream to downstream,
a3) a first plane (12), which is close to the upstream end (6), connects the coaxial external casing (5) and internal casing (8) perpendicularly to said axis, is shaped as a circular sector of angle α, is provided with an opening shaped as an arc of a circle (13), and leaves the free space (11) for orientation and organised movement clear,
a4) a second plane (14), which is placed between the first plane (12) and the downstream end (7), connects the coaxial external casing (5) and internal casing (8) perpendicularly to the axis, is shaped as a circular sector of angle β, is provided with at least one opening (15) or (16) dimensioned for the passage downstream singly of the objects present in the free space (11) for orientation and organised movement,
a5) between the second plane (14) and the downstream end (7) of the female part, at least one chute (17) mounted on the at least one opening (15) or (16) of the second plane (14), to allow storage in a queue of stacked objects to be dispensed which originate from the free space (11) for orientation and organised movement, this at least one chute being delimited by the coaxial external casing (5) and internal casing (8) and by two planar lateral walls (19, 21) or (20, 22) by a chute connecting said casings and extending to the downstream end of said female part, the at least one chute being provided at its downstream end with an opening dimensioned for the passage of a single object to be dispensed,
b) the rotatable male part (2) which constitutes the downstream part for discharge of the dispensed objects from the device comprises:
b1) a base platform (23) shaped as a circular disk which forms a stop for the external cylindrical casing (5) of the female part, this platform being provided with an opening (25) dimensioned for the passage of an object delivered by the at least one chute,
b2) a casing (26) coaxial with the base platform (23) to which it is connected, having substantially the shape of the internal casing (8) of the female part (1) of the device, in which it inserts itself to allow the rotation of the male part relative to the female part of the device,
b3) a means (29) for guidance in rotation connected to and perpendicular to the base platform (23), the free end (30) of which is designed to insert itself into the opening shaped as an arc of a circle (13) of the first plane (12) of the female part,
b4) a crown segment (31), mounted on the means for guidance in rotation (29), which moves freely, when the male part (2) of the device rotates, between the two planes (12) and (14) of the female part of the device and which blocks the inlet opening (15) or (16) of the at least one chute (17), at least partially and at the end of its travel in at least one direction of rotation of the male part,
b5) a guide means (33) for the object to be dispensed placed in the axis of the dimensioned opening (25) of the base platform (23) on the external wall of the casing (26) coaxial with the platform (23) of the male part.

2. Dispensing device according to claim 1, **characterised in that** the external cylindrical casing (5), open at its upstream end (9) and downstream end (10), is equipped on its external surface with a ring (34) which is connected to said casing and acts as a stop.

3. Device according to either claim 1 or claim 2 **characterised in that** the internal casing (8), coaxial with the first casing (5), has geometry generated by revolution of a cylindrical, cylindrical/truncated cone shaped, cylindrical/conical, truncated cone shaped, conical or parabolic type.

4. Device according to claim 3 **characterised in that** the upstream part (9) of the internal casing (8) is of a truncated cone shaped, conical, hemispherical or parabolic type.

5. Device according to any one of claims 1 to 4 **characterised in that** the free space (11) created between the external casing (5) and the internal casing (8) reaches a minimum thickness in the most downstream part that is very slightly greater than the smallest dimension of the object to be dispensed.

6. Device according to at least one of claims 1 to 5 **characterised in that** the angle α, in degrees, at the top of the circular sector of the first plane (12), is a resultant of the diameters of the shaped objects to be dispensed and the female part.

7. Device according to at least one of claims 1 to 6 **characterised in that** the angle β, in degrees, at the top of the circular sector of the second plane (14), is a resultant of the diameters of the shaped objects to be dispensed and the female part.

8. Device according to at least one of claims 1 to 7 **characterised in that** the second circular sector of angle β of the second plane (14) occupies a position opposite the first circular sector of angle α of the first plane (12).

9. Device according to at least one of claims 1 to 8 **characterised in that** the total of angles α and β of the two circular sectors is at most 360 degrees.

10. Device according to at least one of claims 1 to 9 **characterised in that** the at least one opening (15) or (16) has a section that is greater than the smallest section of the shaped objects to be dispensed but such that two shaped objects to be dispensed cannot pass through it and preferably a section that is very slightly greater than said smallest section of said objects.

11. Device according to at least one of claims 1 to 10 **characterised in that** the planar lateral walls (19, 21) or (20, 22) of the at least one chute (17 or 18) are parallel to each other.

12. Device according to at least one of claims 1 to 10 **characterised in that** the planar lateral walls (19, 21) or (20, 22) of the at least one chute (17 or 18) are concurrent with each other from upstream to downstream of the at least one chute.

13. Device according to at least one of claims 1 to 12 **characterised in that** the device comprises two chutes (17) and (18).

14. Device according to at least one of claims 1 to 13 **characterised in that** the second plane (14), placed between the first plane (12) and the downstream end (7), connecting the coaxial external casing (5) and internal casing (8) perpendicularly to said axis, in the shape of a circular sector of angle β, is provided with two openings (15) and (16) dimensioned for the passage downstream singly of objects present in the free space (11) for orientation and organised movement, these two openings being mutually spaced by an angle γ.

15. Device according to at least one of claims 1 to 14 **characterised in that** the two openings (15) and (16) in the second plane (14) are mutually spaced by the angle γ, delimited by the two sides of said angle passing through the centre of symmetry of each of these two openings (15) and (16), this angle γ being chosen from the range of angular values of approximately 0° when the two openings are juxtaposed up to 180° when the openings are diametrically opposed, regardless of the direction of rotation of the male part (2).

16. Device according to at least one of claims 1 to 15 **characterised in that** the rotatable male part comprises a crown segment (31) mounted on the guide means (29) which, during the rotation of the male part (2), moves freely between the two planes (12) and (14) of the female part and blocks the upstream opening of the chutes (17) and (18), at least partially and alternately at the end of its travel.

17. Device according to at least one of claims 1 to 16 **characterised in that** the casing (20), coaxial with the base platform (23), has a geometry generated by revolution that is cylindrical, cylindrical/truncated cone shaped, cylindrical/conical, truncated cone shaped, conical or parabolic.

18. Device according to at least one of claims 1 to 17 **characterised in that** the free end (30) of the means for guidance in rotation (29), which moves in the opening shaped as an arc of a circle (13) of the first plane (12) of the female part, restricts the rotational angle in either direction by a stop at each end of said opening shaped as an arc of a circle (13) for making the opening (25) of the platform congruent with the downstream end of the at least one chute.

19. Device according to claim 18 **characterised in that** the rotational angle of the male part, from one end stop to the other end stop, has the angular value γ.

20. Device according to claim 18 **characterised in that** the free end (30) of the means for guidance in rotation (29) that emerges from the opening shaped as an arc of a circle (13) acts as an agitator for the shaped objects, packaged in bulk in the packaging region.

21. Device according to at least one of claims 1 to 20 **characterised in that** the ends of the crown segment (31) mounted on the means for guidance in rotation (29) are bevelled.

22. Device according to at least one of claims 1 to 21 **characterised in that** the guide means (33) mounted on the external wall of the casing (26) coaxial with the platform (23) has a semi-polygonal, semi-circular or semi-elliptical plane.

23. Closed unit for packaging and dispensing shaped objects singly comprising the device according to claims 1 to 22 connected and mounted by one of its ends on the open end of a bulk packaging container for the shaped objects to be dispensed formed by a casing and a cap and connected by its other end to a cap that is capable of rotating the moving male part (2) of said device in either direction.

24. Closed packaging and dispensing unit according to claim 23 **characterised in that** it comprises means containing one or more agents for treating ambient gaseous pollutants, in particular water vapour, to allow rapid purification of the gaseous atmosphere by removing them.

25. Closed unit according to claim 24 **characterised in that** in the particular case of removing water vapour, the internal drying means are in the form of an internal covering in the container and/or cap, of an insert placed inside the container and the cap, of the male part of the device, these drying means being produced from a thermoplastic polymer composition containing the treatment agent.

26. Closed unit according to claims 24 or 25 **characterised in that** in the particular case of removing water vapour, the treatment agent is chosen from the group that consists of silica gels, molecular sieves and clays.

27. Closed unit according to either claim 24 or claim 25 **characterised in that**, when the drying treatment agent is used in a powdery or compacted form, said treatment agent is placed in a specific recess situated at the bottom of the container or the bottom of the cap.

28. Closed unit according to at least one of claims 23 to 27 **characterised in that**, when treating gaseous pollutants other than water vapour, treatment agents appropriate for treating each pollutant are used in said unit mixed with the drying agent.

29. Closed unit according to at least one of claims 23 to 27 **characterised in that**, in the case of treating gaseous pollutants other than water vapour, treatments appropriate for treating each pollutant are used in said unit separately from the drying agent, by open compartments being created in the appropriate recess, dividing said recess into sectors enabling a plurality of mutually compatible treatment agents or mixtures of treatment agents to be received separately, or else to have the form of prepared compacted pellets, based on the treatment mixture.

30. Closed unit according to at least one of claims 24 to 29 for packaging and dispensing shaped objects singly, **characterised in that** they are produced from thermoplastic polymeric and/or copolymeric materials chosen from the group which consists of polyethylenes (PE), polypropylenes (PP), ethylene/propylene copolymers and mixtures thereof, polyamides (PA), polystyrenes (PS), acrylonitrile-butadiene-styrene copolymers (ABS), styrene acrylonitrile copolymers (SAN), polyvinylchorides (PVC), polycarbonates (PC), polymethyl methacrylate (PMMA), polyethyleneterephthalates (PET) used individually or mixed depending on their compatibility.

31. Closed unit according to claim 30 **characterised in that** added to the polymeric materials is at least one natural or synthetic thermoplastic elastomer, the elastomer(s) used being chosen from the group which consists of elastomers of the natural rubber type or synthetic rubber type, in particular olefin-based rubbers, in particular, isobutylene/isoprene polymers, ethylene-vinyl acetate (EVA), ethylene-propylene (EPR), ethylene-propylenediene (EPDM), ethylene-acrylic esters (EMA-EEA), fluoropolymers, diene rubbers, such as, for example, polybutadienes, butadiene-styrene copolymers (SBR), rubbers based on condensation products such as, for example, thermoplastic polyester and polyurethane rubbers, silicones, styrene rubbers, styrene-butadiene-styrene (SBS) and styrene-isoprene-styrene (SIS).

## Patentansprüche

1. Vorrichtung für die stückweise Ausgabe geformter Objekte, die an einem ihrer Enden mit einem Verpackungsbehälter der Objekte und optional an dem anderen Ende mit einer Kappe, welche die stückweise ausgegebenen Objekte aufnimmt, verbunden werden kann, die zwei Teile aufweist, die koaxial ineinander im Eingriff stehen, wobei das eine, das Buchsenteil, feststehend ist, und das andere, das Zapfenteil, drehbar beweglich ist,
**dadurch gekennzeichnet, dass**
in der Fortbewegungsabfolge der Objekte, die stückweise auszugeben sind, seit ihrer losen Verpackungszone,
a) das feststehende Buchsenteil (1), welches das der Zuführung in die Vorrichtung für die Ausgabe von losen Objekten vorgelagerte Teil ist, umfasst:
a1) eine zylindrische externe Haupthülse (5), die an ihren beiden Enden vorgelagert (6) und nachgelagert (7) offen ist,
a2) eine interne Hülse (8), die zu der externen Hülse (5) koaxial ist, die an ihrem vorgelagerten Abschnitt (9) geschlossen und an ihrem nachgelagerten Abschnitt (10) offen ist, wobei der Abstand zu der äußeren Hülse (5) wenigstens genauso groß wie die kleinste Abmessung des auszugebenden Objekts ist, um einen Freiraum (11) für die Ausrichtung und die geregelte Bewegung der Objekte von der vorgelagerten zu der nachgelagerten Seite zu schaffen,
a3) eine erste Platte (12), die nahe an dem vorgelagerten Ende (6) liegt, welche die koaxiale externe (5) und interne (8) Hülse senkrecht zu der erwähnten Achse verbindet, welche die Form eines Kreissektors vom Winkel α aufweist, die mit einer kreisbogenförmigen Öffnung (13) versehen ist, die den Freiraum (11) für die Ausrichtung und die geregelte Bewegung freilässt,
a4) eine zweite Platte (14), die zwischen der ersten Platte (12) und dem nachgelagerten Ende (7) positioniert ist, welche die koaxiale externe (5) und interne (8) Hülse senkrecht zu der Achse verbindet, welche die Form eines Kreissektors vom Winkel β aufweist, die wenigstens mit einer Öffnung (15) oder (16) versehen ist, die für einen stückweisen Durchlass zu der nachgelagerten Seite von Objekten, die in dem Freiraum (11) für die Ausrichtung und die geregelte Bewegung vorhanden sind, bemessen ist,
a5) zwischen der zweiten Platte (14) und dem nachgelagerten Ende (7) des Buchsenteils wenigstens einen Kanal (17), der an der wenigstens einen Öffnung (15) oder (16) der zweiten Platte (14) angebracht ist, um einen in einer Reihe angeordneten Vorrat an gestapelten auszugebenden Objekten zu schaffen, die aus dem Freiraum (11) für die Ausrichtung und die geregelte Bewegung hervorgeht, wobei dieser wenigstens eine Kanal durch die koaxiale externe (5) und interne (8) Hülse und durch zwei seitliche ebene Wände (19,21) oder (20,22) des Kanals begrenzt ist, der die Hülsen verbindet und sich bis zu dem nachgelagerten Ende des Buchsenteils erstreckt, wobei der wenigstens eine Kanal an dem nachgelagerten Ende mit einer Öffnung versehen ist, die für den Durchlass eines einzelnen auszugebenden Objekts bemessen ist,
b) das drehbar bewegliche Zapfenteil (2), welches das der Ausgabe der Vorrichtung für die Ausgabe von Objekten nachgelagerte Teil bildet, umfasst:
b1) eine Grundplatte (23), welche die Form einer kreisförmigen Scheibe aufweist, die einen Anschlag für die zylindrische externe Hülse (5) des Buchsenteils bildet, wobei diese Platte mit einer Öffnung (25) versehen ist, die für den Durchlass eines Objekts, das durch den wenigstens einen Kanal zugeführt wird, bemessen ist,
b2) eine zu der Grundplatte (23) koaxiale Hülse (26), auf der sie vorgesehen ist, die im Wesentlichen die Form der internen Hülse (8) des Buchsenteils (1) der Vorrichtung aufweist, in welche sich diese einfügt, um eine Drehung des Zapfenteils bezüglich des Buchsenteils der Vorrichtung zu ermöglichen,
b3) ein Drehungsführungsmittel (29), das fest auf und senkrecht zu der Grundplatte (23) vorgesehen ist, wobei das freie Ende (30) dafür vorgesehen ist, dass es in die kreisbogenförmige Öffnung (13) der ersten Platte (12) des Buchsenteils eingeführt werden kann,
b4) einen Abschnitt eines Kranzes (31), der an dem Drehungsführungsmittel (29) vorgesehen ist, der sich bei einer Drehung des Zapfenteils (2) der Vorrichtung zwischen den beiden Platten (12) und (14) des Buchsenteils der Vorrichtung frei bewegt und der wenigstens teilweise, und am Ende der Drehung, für wenigstens eine Drehrichtung des Zapfenteils die Zuführöffnung (15) oder (16) des wenigstens einen Kanals (17) verschließt,
b5) ein Führungsmittel (33) für das auszugebende Objekt, das entlang der Achse der Öffnung (25) positioniert ist, die in der Grundplatte (23) bemessen ist, an der äußeren Wand der zu der Grundplatte (23) koaxialen Hülse (26) des Zapfenteils.

2. Vorrichtung für die Ausgabe nach Anspruch 1,
**dadurch gekennzeichnet, dass**
die zylindrische externe Hülse (5), die an ihren beiden Enden vorgelagert (9) und nachgelagert (10) offen ist, auf ihrer äußeren Oberfläche einen Ring (34) aufweist, der mit der Hülse fest verbunden ist, um einen Anschlag zu bilden.

3. Vorrichtung nach einem der Ansprüche 1 oder 2,
**dadurch gekennzeichnet, dass**
die interne Hülse (8), die zu der ersten Hülse (5) koaxial ist, eine Rotationsform von zylindrischer, zylindrischer mit Kegelstumpf, zylindrischer mit Kegel, kegelstumpfartiger, kegelförmiger, paraboloider Form hat.

4. Vorrichtung nach Anspruch 3,
**dadurch gekennzeichnet, dass**
das vorgelagerte Teil (9) der internen Hülse (8) von kegelstumpfartiger, kegelförmiger, halbkugelförmiger, paraboloider Form ist.

5. Vorrichtung nach einem der Ansprüche 1 bis 4,
**dadurch gekennzeichnet, dass**
der Freiraum (11), der zwischen der externen Hülse (5) und der internen Hülse (8) geschaffen wurde, eine minimale Dicke in dem Abschnitt, der am weitesten nachgelagert ist, aufweist, die sehr geringfügig größer ist als die kleinste Abmessung des auszugebenden Objekts.

6. Vorrichtung nach einem der Ansprüche 1 bis 5,
**dadurch gekennzeichnet, dass**
der Gradwert des Winkels α an der Spitze des Kreissektors der ersten Platte (12) eine Folge der Durchmesser der geformten auszugebenden Objekte und des Buchsenteils ist.

7. Vorrichtung nach einem der Ansprüche 1 bis 6,
**dadurch gekennzeichnet, dass**
der Gradwert des Winkels β an der Spitze des Kreissektors der zweiten Platte (14) eine Folge der Durchmesser der geformten auszugebenden Objekte und des Buchsenteils ist.

8. Vorrichtung nach einer der Ansprüche 1 bis 7,
**dadurch gekennzeichnet, dass**
der zweite Kreissektor vom Winkel β der zweiten Platte (14) eine dem ersten Kreissektor vom Winkel α der ersten Platte (12) gegenüberliegende Position einnimmt.

9. Vorrichtung nach einem der Ansprüche 1 bis 8,
**dadurch gekennzeichnet, dass**
die Summe der Winkel α und β der beiden Kreissektoren höchstens 360° ergibt.

10. Vorrichtung nach einem der Ansprüche 1 bis 9,
**dadurch gekennzeichnet, dass**
die wenigstens eine Öffnung (15) oder (16) einen größeren Durchmesser als der kleinste Durchmesser der geformten auszugebenden Objekte aufweist, jedoch so dass zwei auszugebende geformte Objekte nicht dort hindurchgehen können, und sie allenfalls einen Durchmesser aufweist, der nur sehr wenig größer als der kleinste Durchmesser der Objekte ist.

11. Vorrichtung nach einem der Ansprüche 1 bis 10,
**dadurch gekennzeichnet, dass**
die seitlichen flachen Wände (19,21) oder (20,22) des wenigstens einen Kanals (17 oder 18) zueinander parallel sind.

12. Vorrichtung nach einem der Ansprüche 1 bis 10,
**dadurch gekennzeichnet, dass**
die seitlichen flachen Wände (19, 21) oder (20,22) des wenigstens einen Kanals (17 oder 18) aufeinander von dem vorgelagerten hin zu dem nachgelagerten Ende des wenigstens einen Kanals zulaufen.

13. Vorrichtung nach einem der Ansprüche 1 bis 12,
**dadurch gekennzeichnet, dass**
die Vorrichtung zwei Kanäle (17) und (18) aufweist.

14. Vorrichtung nach einem der Ansprüche 1 bis 13,
**dadurch gekennzeichnet, dass**
die zweite Platte (14), die zwischen der ersten Platte (12) und dem nachgelagerten Ende (7) liegt, welche die koaxiale externe (5) und interne (8) Hülse senkrecht zu der Achse verbindet, welche die Form eines Kreissektors vom Winkel β aufweist, mit zwei Öffnungen (15) und (16) versehen ist, die für den stückweisen Durchlass von Objekten, die in dem Freiraum (11) für die Ausrichtung und die geregelte Bewegung vorhanden sind, hin zu der nachgelagerten Seite bemessen sind, wobei diese beiden Öffnungen voneinander durch einen Winkel γ getrennt sind.

15. Vorrichtung nach einem der Ansprüche 1 bis 14,
**dadurch gekennzeichnet, dass**
die beiden Öffnungen (15) oder (16), die auf der zweiten Platte (14) vorhanden sind, voneinander durch denjenigen Winkel γ beabstandet sind, den die beiden durch das Symmetriezentrum jeder der beiden Öffnungen (15) und (16) gehenden Schenkel des Winkels begrenzen, wobei dieser Winkel γ aus dem Intervall der Winkelwerte von in etwa 0°, wenn die beiden Öffnungen nebeneinander liegen, bis zu 180°, wenn die Öffnungen in einer diametral gegenüberliegenden Position sind, unabhängig von der Drehrichtung des Zapfenteils (2), ausgewählt wurde.

16. Vorrichtung nach einem der Ansprüche 1 bis 15,
**dadurch gekennzeichnet, dass**
das drehbar bewegliche Zapfenteil einen Abschnitt eines Kranzes (31) aufweist, der an dem Führungsmittel (29) vorgesehen ist, der sich während der Drehung des Zapfenteils (2) zwischen den beiden Platten (12) und (14) des Buchsenteils frei bewegt und der wenigstens teilweise und außerdem in der Endlage die Öffnung, die den Kanälen (17) und (18) vorgelagert ist, verdeckt.

17. Vorrichtung nach einem der Ansprüche 1 bis 16,
**dadurch gekennzeichnet, dass**
die Hülse (20), die zu der Grundplatte (23) koaxial ist, die Rotationsform eines Zylinders, eines Zylinders mit Kegelstumpf, eines Zylinders mit Kegel, eines Kegelstumpfs, eines Kegels, einer Paraboloide aufweist.

18. Vorrichtung nach einem der Ansprüche 1 bis 17,
**dadurch gekennzeichnet, dass**
das freie Ende (30) des Drehungsführungsmittels (29), indem es in die kreisbogenförmige Öffnung (13) der ersten Ebene (12) des Buchsenteils hineinragt, den Drehwinkel in beiden Richtungen durch einen Anschlag an jedem Ende der kreisbogenförmigen Öffnung (13) begrenzt, um die Öffnung (25) in der Platte mit dem nachgelagerten Ende des wenigstens einen Kanals auszurichten.

19. Vorrichtung nach Anspruch 18,
**dadurch gekennzeichnet, dass**
der Drehwinkel des Zapfenteils, von einem Endanschlag bis zum anderen Endanschlag, den Gradwert des Winkels γ aufweist.

20. Vorrichtung nach Anspruch 18,
**dadurch gekennzeichnet, dass**
das freie Ende (30) des Drehungsführungsmittels (29), das aus der kreisbogenförmigen Öffnung (13) hervorragt, als Mischvorrichtung der geformten Objekte, welche sich lose verpackt in der Verpackungszone befinden, wirkt.

21. Vorrichtung nach einem der Ansprüche 1 bis 20,
**dadurch gekennzeichnet, dass**
die Enden des Abschnitts eines Kranzes (31), der an dem Drehungsführungsmittel (29) vorgesehen ist, eine angefaste Gestalt aufweisen.

22. Vorrichtung nach einem der Ansprüche 1 bis 21,
**dadurch gekennzeichnet, dass**
das Führungsmittel (33), das an der äußeren Wand der zu der Platte (23) koaxialen Hülse (26) vorgesehen ist, einen halbpolygonalen, halbkreisförmigen, halbelliptischen Querschnitt aufweist.

23. Abgeschlossene Anordnung für die Verpackung und stückweise Ausgabe von geformten Objekten mit der Vorrichtung nach den Ansprüchen 1 bis 22, die in Verbindung mit und an einem ihrer Enden an dem offenen Ende eines Behälters für die lose Verpackung von geformten auszugebenden Objekten vorgesehen ist, der aus einer Hülse und einer Kappe besteht, und der an seinem anderen Ende mit einer Kappe verbunden ist, die in der Lage ist, das zapfenförmige und bewegliche Teil (2) der Vorrichtung in eine Richtung oder die andere zum Drehen zu bringen.

24. Abgeschlossene Anordnung für die Verpackung und Ausgabe nach Anspruch 23,
**dadurch gekennzeichnet, dass**
sie ein oder mehrere Behandlungsmittel von gasförmigen, in der Umgebung vorkommenden Verunreinigungen, insbesondere Wasserdampf, aufweist, um durch deren Entfernung zu einer schnellen Reinigung der Gasatmosphäre zu führen.

25. Abgeschlossene Anordnung nach Anspruch 24,
**dadurch gekennzeichnet, dass**
in dem speziellen Fall des Entfernens von Wasserdampf interne Entwässerungsmittel in der Form einer internen Beschichtung des Behälters und/oder der Kappe, eines im Inneren des Behälters platzierten Einsatzes und der Kappe, des Zapfenteils der Vorrichtung vorhanden sind, wobei diese Entwässerungsmittel ausgehend von einer thermoplastischen Polymerverbindung, die das Behandlungsmittel enthält, hergestellt sind.

26. Abgeschlossene Anordnung nach Anspruch 24 oder 25,
**dadurch gekennzeichnet, dass**
in dem besonderen Fall des Entfernens von Wasserdampf das Behandlungsmittels aus der Gruppe ausgewählt wurde, welche aus den Silikongelen, Molekularsieben, Tonmineralien besteht.

27. Abgeschlossene Anordnung nach einem der Ansprüche 24 oder 25,
**dadurch gekennzeichnet, dass**,
wenn das entwässernde Behandlungsmittel in einer pulverförmigen Form oder in einer kompaktifizierten Form vorhanden ist, sich das Behandlungsmittel in einem speziellen Bereich im unteren Teil des Behälters oder im unteren Teil der Kappe befindet.

28. Abgeschlossene Anordnung nach einem der Ansprüche 23 bis 27,
**dadurch gekennzeichnet, dass**
in dem besonderen Fall der Behandlung von gasförmigen Verunreinigungen, welche nicht Wasserdampf sind, die für die Behandlung der jeweiligen Verunreinigung passenden Behandlungsmittel in der Anordnung in einer Mischung mit dem Entwässerungsmittel eingesetzt werden.

29. Abgeschlossene Anordnung nach einem der Ansprüche 23 bis 27,
**dadurch gekennzeichnet, dass**
in dem Fall der Behandlung von anderen gasförmigen Verunreinigungen als Wasserdampf die für die Behandlung der jeweiligen Verunreinigungsstoffe passenden Behandlungsmittel in der Anordnung getrennt von dem Entwässerungsmittel eingesetzt werden, indem in dem passenden Abschnitt offene Kammern, die diesen Abschnitt aufteilen, geschaffen werden, die in der Lage sind, je einzeln verschiedene Behandlungsmittel oder Mischungen von Behandlungsmittel, die miteinander kompatibel sind, aufzunehmen, oder aber in der Form von vorbereiteten kompakten Tabletten auf der Basis einer Behandlungsmischung vorhanden sind.

30. Abgeschlossene Anordnung nach einem der Ansprüche 24 bis 29 für die Vorbereitung und stückweise Ausgabe von geformten Objekten,
**dadurch gekennzeichnet, dass**
sie durch Polymermaterialien und/oder thermoplastische Kopolymere hergestellt wurde, die aus der Gruppe ausgewählt wurden, die aus Polyethylenen (PE), Polypropylenen (PP), Ethylen/Propylenkopolymeren und deren Mischungen, Polyamiden (PA), Polystyrenen (PS), Acrylnitril-Butadien-Styren-Kopolymeren (ABS), Styren-Acrylonitril-Kopolymeren (SAN), Polyvinylchloride (PVC), Polycarbonate (PC), Polymethylmethacrylate (PMMA), Polyethylentherphtalate (PET) besteht, die einzeln oder in Mischung entsprechend ihrer Kompatibilität eingesetzt wurden.

31. Abgeschlossene Anordnung nach Anspruch 30,
**dadurch gekennzeichnet, dass**
den Polymermaterialien wenigstens ein thermoplastischer Elastomer von natürlicher oder synthetischer Herkunft beigefügt wurde, wobei der oder die Elastomere, die eingesetzt wurden, aus der Gruppe ausgewählt wurden, die aus natürlichen Kautschuks, synthetischen Kautschuks, insbesondere den Kautschuks auf Olefinbasis, insbesondere Isoprene-/Isobutylenpolymere, Ethylenvinylacetat (EVA), Ethylen-Propylen (EPR), Ethylen-Propylen-Dien (EPDM), Ethylenacrylester (EMA-EEA), fluorierte Polymere, Diolefinkautschuks wie z.B. Polybutadiene, Butadien-Styren-Kopolymere (SBR), Kautschuks auf der Basis von Kondensationsprodukten wie z.B. thermoplastische Polyester- und Polyurethankautschuks, Silikone, Styrenkautschuks, Styren-Butadien-Styren (SBS) und Styren-Isopren-Styren (SIS) besteht.
